# EUROPÄISCHE PATENTANMELDUNG

(11) **EP 4 596 825 A1**
(43) Veröffentlichungstag der Anmeldung: **06.08.2025**
(21) Anmeldenummer: 25155368.1
(22) Anmeldetag: 31.01.2025
(51) Int. Cl.: E06B 9/52

(54) **HALTERUNG FÜR SONNEN-, INSEKTEN-, NAGER-, STAUB- UND POLLENSCHUTZVORRICHTUNGEN**

(30) Priorität: 01.02.2024 DE 202024100512 U
(71) Anmelder: Windesa GmbH, 49084 Osnabrück (DE)
(72) Erfinder: Borner, Norbert, 49078 Osnabrück (DE)
(74) Vertreter: Wischmeyer, André

(57) **Zusammenfassung**

Die Erfindung betrifft eine Halterung zur Befestigung eines Flächenelements einer Sonnen-, Insekten-, Nager-, Staub- und/oder Pollenschutzvorrichtung an einem Blendrahmen eines Fensters oder einer Tür, wobei die Halterung einen Verbindungsbereich zur Verbindung mit dem Flächenelement aufweist und wobei die Halterung einen Befestigungsraum ausbildet, in den ein Abschnitt des Blendrahmens einzuführen ist, wobei die Halterung einen zweiteiligen Aufbau mit einem separaten ersten Halterungsteil sowie einem in montierter Stellung der Halterung mit dem ersten Halterungsteil in Eingriff stehenden separaten zweiten Halterungsteil aufweist und das erste Halterungsteil und das zweite Halterungsteil zur Anpassung des Befestigungsraums an unterschiedliche Blendrahmenstärken zueinander in eine Verstellrichtung verstellbar ausgebildet sind.

## Beschreibung

Die vorliegende Erfindung betrifft eine Halterung zur Befestigung eines Flächenelements einer Sonnen-, Insekten-, Nager-, Staub- und/oder Pollenschutzvorrichtung an einem Blendrahmen eines Fensters oder einer Tür. Die Halterung weist einen Verbindungsbereich zur Verbindung mit dem Flächenelement auf. Zudem bildet die Halterung einen Befestigungsraum aus, in den ein Abschnitt des Blendrahmens einzuführen ist. Darüber hinaus betrifft die vorliegende Erfindung eine Sonnen-, Insekten-, Nager-, Staub- und/oder Pollenschutzvorrichtung, umfassend ein Flächenelement zur Abdeckung einer Öffnung eines Fensters oder einer Tür und zumindest eine Halterung zur Befestigung des Flächenelements an einem Blendrahmen des Fensters oder der Tür.

Eine derartige Sonnen-, Insekten, Nager-, Staub- und/oder Pollenschutzvorrichtung wird regelmäßig an einem Fenster oder einer Tür zum Schutz des durch das Fenster oder die Tür begrenzten Innenraums, insbesondere Gebäudeinnenraums, angebracht. In der Regel umfasst das sich flächig erstreckende Flächenelement der Sonnen-, Insekten, Nager-, Staub- und/oder Pollenschutzvorrichtung ein insbesondere als Gitter, Gittergewebe, Gewirke und/oder Stoffgewirke ausgebildetes Bespannungsmaterial sowie einen das Bespannungsmaterial haltenden und umrandenden Flächenelementrahmen. Der Flächenelementrahmen kann dabei als Spannrahmen ausgebildet sein.

Zur Befestigung des Flächenelements an dem Blendrahmen können Halterungen der eingangs genannten Art zum Einsatz kommen. Eine derartige Halterung ist in der Praxis häufig einteilig ausgebildet und beispielsweise aus Flachstahl hergestellt. Die Halterung kann im Querschnitt Z-Form aufweisen, wobei mit der Z-Form eine dreischenklige Anordnung gemeint ist, bei der jeder der drei Schenkel zum jeweils benachbarten Schenkel rechtwinklig angeordnet ist und bei der zwei äußere der Schenkel in entgegengesetzte Richtungen und an entgegengesetzten Enden von einem mittleren der Schenkel abgehen. Einer der äußeren Schenkel bildet dabei den Verbindungsbereich zur insbesondere festen Verbindung mit dem Flächenelement aus. Der Verbindungsbereich kann beispielsweise Ausnehmungen zur Schraubverbindung mit dem Flächenelement aufweisen. Die beiden anderen Schenkel begrenzen, insbesondere gemeinsam mit dem Flächenelement, den Befestigungsraum, in den ein Abschnitt des Blendrahmens einzuführen ist.

Halterungen der vorbeschriebenen Art eignen sich jedoch nur für bestimmte Blendrahmenstärken, weswegen diese Halterungen vergleichsweise unflexibel einsetzbar sind. Auch ist eine Verbindung einer derartigen Halterung mit dem Blendrahmen häufig instabil und bringt unerwünschte Bewegungen des Flächenelements sowie damit einhergehende Geräusche mit sich. Weiterhin sind Sonnen-, Insekten-, Nager-, Staub- und/oder Pollenschutzvorrichtungen mit derartigen Halterungen relativ aufwendig zu montieren. Aufgrund der oftmals festen Verbindung von Halterung und Flächenelement gehen solche Halterungen regelmäßig mit einer Beschädigung des Flächenelements, insbesondere des Flächenelementrahmens, etwa durch ein Eindringen von Schrauben, einher. Darüber hinaus eignen sich diese Halterungen im Falle von mit dem Flächenelement zu verschraubenden Halterungen ausschließlich zur Verwendung mit Flächenelementen, die eine solche Verschraubung überhaupt ermöglichen. Der Anwendungsbereich der Halterungen sowie die Flexibilität der Sonnen-, Insekten-, Nager-, Staub- und/oder Pollenschutzvorrichtung sind somit begrenzt.

Der vorliegenden Erfindung liegt daher die Aufgabe zugrunde, eine Halterung bereitzustellen, bei der die Nachteile des Stands der Technik zumindest teilweise verringert sind. Weiterhin ist es Aufgabe der vorliegenden Erfindung, eine Sonnen-, Insekten-, Nager-, Staub- und/oder Pollenschutzvorrichtung bereitzustellen, bei der die Nachteile des Stands der Technik zumindest teilweise verringert sind.

Die Aufgabe wird durch eine Halterung gemäß Anspruch 1 sowie eine Sonnen-, Insekten-, Nager-, Staub- und/oder Pollenschutzvorrichtung gemäß Anspruch 15 gelöst. Vorteilhafte Weiterbildungen der Erfindung sind den jeweiligen hierauf rückbezogenen Unteransprüchen, der nachfolgenden Beschreibung sowie den Figuren zu entnehmen.

Erfindungsgemäß weist die Halterung einen zweiteiligen Aufbau mit einem separaten ersten Halterungsteil sowie einem in montierter Stellung der Halterung mit dem ersten Halterungsteil in Eingriff stehenden separaten zweiten Halterungsteil auf. Das erste Halterungsteil und das zweite Halterungsteil sind zur Anpassung des Befestigungsraums an unterschiedliche Blendrahmenstärken zueinander in eine Verstellrichtung verstellbar ausgebildet.

Mit der erfindungsgemäßen Halterung ist das Flächenelement vorzugsweise außenseitig vom Blendrahmen, das heißt auf einer von einem durch das Fenster oder die Tür begrenzten Innenraum abgewandten Seite des Blendrahmens, anzuordnen. Dazu ist der Verbindungsbereich, insbesondere der den Aufnahmeraum ausbildende Teil der Halterung, vorzugsweise derart ausgebildet, dass dieser in montierter Stellung der Halterung außenseitig vom Blendrahmen angeordnet ist.

Unter dem Blendrahmen wird der fest zu montierende Rahmen des Fensters oder der Tür verstanden. Vorzugsweise weist der Blendrahmen einen zur Mitte des Blendrahmens vorstehenden Steg auf, welcher von einer Außenseite des Fensters oder der Tür betrachtet teilweise einen Flügel des Fensters oder der Tür verblendet. In den Befestigungsraum ist insbesondere der Steg des Blendrahmens einzuführen. Die Blendrahmenstärke bezieht sich bevorzugt auf eine Erstreckung des Stegs des Blendrahmens in Verstellrichtung. Unter dem Befestigungsraum wird ein zumindest an zwei Seiten begrenzter, jedoch nicht geschlossener Raum verstanden.

Die Verstellrichtung ist insbesondere eine Doppelrichtung, entlang derer das erste Halterungsteil und das zweite Halterungsteil zur Anpassung des Befestigungsraums sowohl aufeinander zu als auch voneinander weg verstellbar sind. Die Verstellrichtung verläuft insbesondere senkrecht zu einer durch das Flächenelement aufgespannten Ebene.

Unter der Anpassung des Befestigungsraums wird eine Veränderung der Erstreckung des Befestigungsraums in Verstellrichtung, d.h. insbesondere entlang einer in montierter Stellung der Halterung senkrecht zur Flächenelementebene verlaufenden Richtung, verstanden.

Die Halterungsteile sind vorzugsweise derart zueinander verstellbar ausgebildet, dass diese in unterschiedlichen Stellungen relativ zueinander miteinander verbindbar sind. Bevorzugt sind die in Verstellrichtung liegenden Grenzen des Befestigungsraumes durch Verstellung der Halterungsteile veränderbar, insbesondere in Verstellrichtung aufeinander zu und/oder voneinander weg verschiebbar.

Vorzugsweise weist die Halterung in eine Richtung quer zur Verstellrichtung und insbesondere parallel zu einer Längserstreckung des Blendrahmenprofils eine Erstreckung von 10 Millimetern bis 70 Millimetern, bevorzugt von 20 Millimetern bis 60 Millimetern, besonders bevorzugt von 30 Millimetern bis 50 Millimetern, insbesondere von 40 Millimetern auf. Somit ist die Halterung besonders stabil.

Die erfindungsgemäße Halterung eignet sich somit zur Befestigung an Blendrahmen unterschiedlicher Blendrahmenstärken und ist daher flexibel ausgebildet. Die Halterung ist zudem auf einfache Art montierbar. Mit der Halterung ist zudem eine lösbare, beschädigungsfreie und/oder rückstandslose Verbindung mit dem Blendrahmen möglich.

In einer bevorzugten Ausgestaltung der Erfindung bildet der Verbindungsbereich einen Aufnahmeraum aus, in den ein Abschnitt des Flächenelements einzuführen ist, insbesondere wobei der Aufnahmeraum eine durch das erste Halterungsteil insbesondere an drei Seiten begrenzte Aufnahmenut ist. Dabei wird unter dem Aufnahmeraum ein zumindest an zwei Seiten begrenzter Raum verstanden. Der den Aufnahmeraum ausbildende Teil der Halterung bildet bevorzugt einen Klips zur insbesondere klemmenden Verbindung mit dem Halterungsteil aus. Somit ist die Halterung auf einfache Weise lösbar sowie beschädigungsfrei mit dem Flächenelement verbindbar.

In einer weiteren bevorzugten Ausgestaltung bildet das erste Halterungsteil einen den Aufnahmeraum begrenzenden Aufnahmeanschlag aus, bis zu dem das Flächenelement in seiner Einführrichtung durch eine dem Aufnahmeanschlag gegenüberliegende Aufnahmeöffnung des Aufnahmeraums einzuführen ist. Der Aufnahmeanschlag wird insbesondere durch einen Boden des ersten Halterungsteils ausgebildet. Mittels des Aufnahmeanschlags wird in montierter Stellung der Halterung eine definierte Position des Flächenelements relativ zur Halterung erzielt.

Vorzugsweise weist das erste Halterungsteil einen, insbesondere parallel zum Aufnahmeanschlag angeordneten, den Aufnahmeanschlag versteifenden zusätzlichen Versteifungsboden auf. Dazu ist der Versteifungsboden bevorzugt insbesondere über Verbindungsstege mit dem Aufnahmeanschlag verbunden. Der Versteifungsboden ist bevorzugt zu einem den Aufnahmeanschlag ausbildenden Boden des ersten Halterungsteils beabstandet angeordnet. Durch den Versteifungsboden wird der den Aufnahmebereich ausbildende Boden zusätzlich versteift. Bei einer Erwärmung der Halterung, etwa durch Sonneneinstrahlung, wird eine unerwünschte Verformung der Halterung, insbesondere eine Verformung des Aufnahmeraums, zumindest verringert. Somit ist der den Aufnahmeraum ausbildende Teil der Halterung stabiler ausgebildet. Die Aufnahme des Flächenelements ist vergleichsweise stabil und sicher.

Bevorzugt ist der Aufnahmeraum im Querschnitt eine zumindest teilweise gekrümmte und insbesondere kreisbogenförmig ausgebildete Kontur aufweist. Dabei wird der Querschnitt quer zu einer Längsmittelachse des Aufnahmeraumes bzw. eines im eingebauten Zustand vorhandenen Blendrahmenprofils betrachtet. Die gekrümmte, insbesondere kreisbogenförmige, Form des Aufnahmeraumes ist vorteilhaft zur insbesondere formschlüssigen Aufnahme von Flächenelementen mit im Querschnitt ebenfalls gekrümmten, insbesondere kreisbogen- oder kreisförmigen, Flächenelementrahmen. Dies ist beispielsweise bei Flächenelementrahmen aus einem im Querschnitt kreisförmigen Draht der Fall. Eine Öffnung in den Aufnahmeraum hinein bezogen auf einen Umfang des Aufnahmeraumes vorzugsweise einen Anteil von weniger als 50 Prozent, besonders bevorzugt weniger als 40 Prozent, weiter besonders bevorzugt weniger als 30 Prozent ein. Somit kann das Flächenelement auf einfache Weise durch die Öffnung in seine Einführrichtung in den Aufnahmeraum eingeführt werden und dort insbesondere formschlüssig gehalten werden. In einer bevorzugten Ausgestaltung ist der Aufnahmeraum im Querschnitt offen ausgebildet, insbesondere wobei ein den Aufnahmeraum begrenzender Begrenzungsabschnitt des ersten Halterungsteils an einem seiner Enden einen abgewinkelten Griffabschnitt aufweist. Der im Querschnitt offene Aufnahmeraum ermöglicht wie vorbeschrieben ein Einführen des Flächenelements in den Aufnahmeraum durch die insbesondere seitliche Öffnung des Aufnahmeraums in seine Einführrichtung. Der insbesondere kreisbogenförmige Begrenzungsabschnitt des ersten Halterungsteils begrenzt den Aufnahmeraum. Am Ende dieses Begrenzungsabschnitts verläuft der Griffabschnitt insbesondere zu diesem Begrenzungsabschnitt angewinkelt von diesem weg. Dabei handelt es sich bevorzugt um das in montierter Stellung dem Blendrahmen abgewandte, d.h. von dem Blendrahmen weiter entfernte Ende des Begrenzungsabschnitts. Der Griffabschnitt verläuft vorzugsweise in eine in montierter Stellung vom Blendrahmen weg gerichtete Richtung von dem Begrenzungsabschnitt weg. Dabei weist der Griffabschnitt in montierter Stellung zu dem Flächenelement in zunehmend bevorzugter Reihenfolge einen Winkel zwischen 0 Grad und 90 Grad, 0 Grad und 45 Grad oder 0 Grad und 30 Grad auf. Somit kann über den Griffabschnitt auf einfache Weise der Aufnahmeraum des insbesondere elastisch verformbaren ersten Halterungsteils elastisch verformt und etwa eine klemmende Verbindung zwischen erstem Halterungsteil und Flächenelement hergestellt bzw. gelöst werden. Zudem kann ein derartiger Griffabschnitt als Einführrampe für das Flächenelement in den Aufnahmeraum dienen, sodass Beschädigungen des Flächenelements vermieden werden. Ebenso ist durch den Griffabschnitt eine mit dem Flächenelement in Kontakt bringbare Fläche des ersten Halterungsteils vergrößert, wodurch wiederrum Beschädigungen des Flächenelements durch etwa vergleichsweise kleine, spitzkantige Abschnitte des ersten Halterungsteils vermieden werden. Hierzu kann wenigstens eine zum Flächenelement gewandte Kante des Griffabschnitts mit einer Rundung oder Fase ausgebildet sein.

In einer weiteren bevorzugten Ausgestaltung weist das erste Halterungsteil eine Engstelle des Aufnahmeraums zum Fixieren des Flächenelements in montierter Stellung auf. Vorzugsweise verengt die Engstelle den Aufnahmeraum zumindest bereichsweise, insbesondere in Verstellrichtung. Ein Abschnitt des Flächenelements, insbesondere der bevorzugt vorhandene Flächenelementrahmen, wird somit beim Einführen in den Aufnahmeraum nach Passieren der Engstelle in einem von der Engstelle begrenzten Bereich des Aufnahmeraums fixiert. Die Endstelle wird vorzugsweise durch zumindest einen zusätzlichen, in den Aufnahmeraum ragenden Steg oder zumindest eine in den Aufnahmeraum ragende Ausbeulung der den Aufnahmeraum begrenzenden Halterungsteile ausgebildet. Bevorzugt ist der die Engstelle ausbildende Teil der Halterung, insbesondere eine den Aufnahmeraum begrenzende sowie die Engstelle ausbildende Wand, zumindest teilweise elastisch abwinkelbar ausgebildet. Somit kann die Engstelle zum Passieren des zu fixierenden Abschnitts des Flächenelements zeitweise vergrößert und nach Passieren des zu fixierenden Abschnitts wieder auf eine geringere, insbesondere ihre ursprüngliche, Größe verkleinert werden. Die Größe der Engstelle ist in Verstellrichtung insbesondere kleiner als eine Erstreckung des zu fixierenden Abschnitts des Flächenelements, insbesondere die Flächenelementrahmenstärke, in diese Richtung. Somit ist die Halterung zur rastenden Verbindung mit dem Flächenelement ausgebildet. Die Verbindung von Halterung und Flächenelement ist daher beschädigungsfrei und sicher. Ein unerwünschtes Lösen der Halterung von dem Flächenelement wird vermieden.

Bevorzugt ist der Befestigungsraum eine vorzugsweise an drei Seiten und insbesondere sowohl durch das erste Halterungsteil als auch durch das zweite Halterungsteil begrenzte Befestigungsnut. Der Befestigungsraum ist vorzugsweise insgesamt an drei Seiten durch die Halterung, insbesondere die Halterungsteile gemeinsam, begrenzt. Insbesondere bildet der den Befestigungsraum ausbildende Teil der Halterung einen Klips zur klemmenden Verbindung mit dem Blendrahmen aus. Somit wird auf einfache Weise eine lösbare Verbindung mit dem Blendrahmen, insbesondere mit dem Steg des Blendrahmens, erzielt.

Vorzugsweise weist die Halterung einen den Befestigungsraum begrenzenden Befestigungsanschlag auf, bis zu dem der Blendrahmen in seiner Einführrichtung durch eine dem Befestigungsanschlag gegenüberliegende Einführöffnung des Befestigungsraums einzuführen ist. Der Befestigungsanschlag ist bevorzugt zur Anlage am Blendrahmen in montierter Stellung der Halterung ausgebildet. Insbesondere begrenzt der Befestigungsanschlag den Befestigungsraum auf einer mittleren Seite der drei Seiten. Somit wird eine definierte Position des Blendrahmens relativ zur Halterung in montierter Stellung der Halterung erreicht. Zudem ist die Halterung vergleichsweise einfach zu montieren.

In einer bevorzugten Ausbildung sind eine Aufnahmeöffnung des Aufnahmeraums und eine Einführöffnung des Befestigungsraums auf entgegengesetzten Seiten der Halterung angeordnet. Vorzugsweise ist eine Einführrichtung des in den Aufnahmeraum einzuführenden Flächenelements entgegengesetzt zu einer Einführrichtung des in den Befestigungsraum einzuführenden Blendrahmens angeordnet. Die Montagefreundlichkeit der Halterung ist somit erhöht.

In einer weiteren bevorzugten Ausbildung wird der Befestigungsraum auf einer ersten Seite durch das erste Halterungsteil und auf einer der ersten Seite gegenüberliegenden zweiten Seite durch das zweite Halterungsteil begrenzt. Die erste Seite und die zweite Seite liegen einander vorzugsweise in Verstellrichtung gegenüber. Zudem sind die erste Seite und die zweite Seite bevorzugt jeweils benachbart zu der den Befestigungsanschlag ausbildenden, mittleren Seite angeordnet. Der Blendrahmen ist insbesondere in Verstellrichtung zwischen der ersten Seite und der zweiten Seite anzuordnen. Dabei ist das erste Halterungsteil vorzugsweise zur außenseitigen Anlage am Blendrahmen ausgebildet. Das zweite Halterungsteil ist bevorzugt zur innenseitigen Anlage am Blendrahmen ausgebildet. Der die erste Seite ausbildende Teil des ersten Halterungsteils bildet mit seiner dem Befestigungsraum abgewandten Seite vorzugsweise den Verbindungsbereich, insbesondere den den Aufnahmeraum begrenzenden Teil der Halterung, mit aus. Eine konstruktiv einfache Umsetzung der Verstellbarkeit der Halterung wird somit begünstigt.

Vorzugsweise sind das erste Halterungsteil und das zweite Halterungsteil zur Anpassung des Befestigungsraums an unterschiedliche Blendrahmenstärken in Verstellrichtung verschiebbar miteinander verbindbar. Zur Verschiebung der in Verstellrichtung liegenden Grenzen des Befestigungsraums sind die den Befestigungsraum begrenzenden Teile der Halterung, insbesondere das erste Halterungsteil und das zweite Halterungsteil, in montierter Stellung der Halterung zueinander in Verstellrichtung verschiebbar miteinander verbunden. Hierdurch wird auf einfache Weise eine bewegliche Verbindung der Halterungsteile miteinander erzielt.

Bevorzugt weist das zweite Halterungsteil einen quer zur Verstellrichtung verlaufenden Haltearm auf, der in montierter Stellung der Halterung zum Übergreifen des Blendrahmens an dessen dem Flächenelement abgewandten Seite ausgebildet ist. Unter quer wird dabei schräg oder senkrecht verstanden. Der Blendrahmen wird in montierter Stellung der Halterung insbesondere zumindest bereichsweise übergriffen. Somit erfolgt auf einfache Weise eine Verbindung mit dem Blendrahmen.

In einer bevorzugten Ausgestaltung der Erfindung steht ein Teil des Haltearms relativ zu einem Rest des Haltearms in zur Mitte des Befestigungsraums gerichteter Richtung hervor und ist insbesondere dazu ausgebildet, eine innenseitig am Blendrahmen angeordnete Dichtung in montierter Stellung der Halterung zumindest teilweise zu umgreifen. Die Dichtung ist vorzugsweise als Anschlagdichtung für einen Anschlag des Fenster- oder Türflügels am Blendrahmen ausgebildet. Der hervorstehende Teil des Haltearms steht mit zunehmender Entfernung vom Rest des zweiten Halterungsteils bevorzugt zunehmend hervor. Insbesondere ist der Haltearm in zur Mitte des Befestigungsraums gerichteter Richtung gekrümmt oder abgewinkelt ausgebildet, d.h. der Befestigungsraum weitet sich von Einführöffnung her zunächst auf. Der Haltearm hakt sich somit an der Dichtung des Blendrahmens ein. Die Verbindung der Halterung mit dem Blendrahmen ist besonders sicher.

Dazu kann der Haltearm insbesondere in zur Mitte des Befestigungsraums gerichteter Richtung verlaufend ausgebildet sein. Der Haltearm kann zumindest abschnittsweise bogenförmig ausgebildet sein. Somit kann der Haltearm in montierter Stellung zumindest abschnittsweise einem Umfang der Dichtung folgen und in diesem Abschnitt insbesondere formschlüssig an dieser anliegen.

In einer weiteren bevorzugten Ausgestaltung weist der Haltearm an seiner dem Befestigungsraum zugewandten Seite zumindest einen insbesondere als Rippe ausgebildeten Vorsprung zur verbesserten Verbindung mit dem Blendrahmen auf. Somit kann eine Haftung zwischen Halterung und Blendrahmen verbessert werden. Insbesondere sind zur nochmals verbesserten Verbindung in zunehmend bevorzugter Reihenfolge wenigstens 2, wenigstens 3, wenigstens 4 oder wenigstens 5 derartige Vorsprünge vorgesehen. Zudem ist der wenigstens eine Vorsprung zum bevorzugten Umgreifen einer Dichtung des Blendrahmens insbesondere am Ende des Haltearms angeordnet.

Vorzugsweise wird der Befestigungsanschlag durch einen Verbindungsabschnitt der Halterung gebildet, in dem das erste Halterungsteil und das zweite Halterungsteil miteinander verbunden sind. Der Verbindungsabschnitt wird insbesondere durch einen ersten Verbindungsabschnitt des ersten Halterungsteils und einen mit dem ersten Verbindungsabschnitt verbundenen zweiten Verbindungsabschnitt des zweiten Halterungsteils ausgebildet. Eine Längserstreckung des Verbindungsabschnitts verläuft vorzugsweise in Verstellrichtung. Somit ist die Halterung konstruktiv einfach ausgebildet.

Bevorzugt bildet eines der Halterungsteile in dem Verbindungsabschnitt eine Führung für das andere der Halterungsteile aus, insbesondere wobei das eine der Halterungsteile das andere der Halterungsteile zumindest teilweise umgreift. In miteinander verbundener Stellung umgreift bevorzugt das zweite Halterungsteil zumindest teilweise das erste Halterungsteil. Das Umgreifen erfolgt vorzugsweise in dem jeweiligen bevorzugt vorhandenen ersten beziehungsweise zweiten Verbindungsabschnitt des Halterungsteils. Durch das Umgreifen wird bevorzugt die insbesondere als Rastverbindung ausgebildete Verbindung der Halterungsteile miteinander fixiert und ein ungewolltes Lösen der Verbindung verhindert. Insbesondere ist zumindest ein Teil des umgreifenden Halterungsteils zur Verstellung der Halterung elastisch abwinkelbar ausgebildet. Durch das elastische Abwinkeln kann dieser Teil einen Raum zur Bewegung des anderen Halterungsteils und somit zur Verstellung freigeben. Auf diese Weise wird eine sichere Verbindung der Halterungsteile und eine einfache Verstellbarkeit realisiert.

In einer bevorzugten Ausbildung weist eines der Halterungsteile zumindest ein einstückig damit ausgebildetes erstes Rastelement auf und das andere Halterungsteil weist mehrere einstückig damit ausgebildete zweite Rastelemente zur verstellbar rastenden Verbindung mit dem ersten Rastelement auf. Vorzugsweise weist das erste Halterungsteil, insbesondere der erste Verbindungsabschnitt, zumindest ein insbesondere als Rastnase ausgebildetes erstes Rastelement auf. Das zweite Halterungsteil, insbesondere der zweite Verbindungsabschnitt, weist bevorzugt mehrere insbesondere jeweils als Rastnase ausgebildete zweite Rastelemente auf. Bevorzugt weist zumindest eines der Halterungsteile, insbesondere beide Halterungsteile, mehrere, in Verstellrichtung hintereinander angeordnete erste beziehungsweise zweite Rastelemente auf. In montierter Stellung der Halterung steht zumindest eines der Rastelemente eines der Halterungsteile mit zumindest einem anderen der Rastelemente des anderen Halterungsteils verstellbar rastend in Eingriff. Die Rastelemente verhindern vorzugsweise eine Bewegung der Halterungsteile, insbesondere der den Befestigungsraum begrenzenden Seiten, voneinander weg entlang der Verstellrichtung. Die Rastverbindung ist somit in besonders kurzer Zeit und auf einfache Weise montierbar. Zudem kann damit eine besonders zügige und einfache Anpassung an unterschiedliche Blendrahmenstärken erfolgen.

Das Halterungsteil mit mehreren einstückig damit ausgebildeten zweiten Rastelementen ist insbesondere in Verstellrichtung kürzbar ausgebildet. Dazu sind die zweiten Rastelemente an einem in Verstellrichtung liegenden Ende des Halterungsteils angeordnet. Zudem weist das Halterungsteil vorzugsweise zumindest eine insbesondere als Einkerbung ausgebildete Trennhilfe auf. Die Trennhilfe ist insbesondere in Verstellrichtung zwischen zwei zweiten Rastelementen angeordnet. Somit ist eine Trennstelle des Halterungsteils auf sichere Weise markiert.

Die Rastelemente ermöglichen vorzugsweise eine Relativbewegung der Halterungsteile quer zur Verstellrichtung. Somit können zur einfacheren Montage der Halterung in einem ersten Schritt das erste Halterungsteil und das zweite Halterungsteil seitlich, das heißt quer zur Verstellrichtung, verbunden, insbesondere ineinandergeschoben, werden. Anschließend kann die Halterung in einem zweiten Schritt durch Aufeinanderzubewegen der Halterungsteile in Verstellrichtung und eine damit einhergehende Verstellung der Rastelemente final an die Blendrahmenstärke angepasst werden. Um dennoch eine sichere Verbindung der beiden Halterungsteile zu gewährleisten, weist die Halterung vorzugsweise Zentriermittel zur Zentrierung der Halterungsteile zueinander quer zur Verstellrichtung auf. Die Zentriermittel können beispielsweise als einstückig mit einem der Halterungsteile ausgebildeter Vorsprung sowie eine zur Zentrierung mit dem Vorsprung zusammenwirkende Ausnehmung des anderen Halterungsteils ausgebildet sein.

In einer weiteren bevorzugten Ausbildung weisen das erste Halterungsteil und das zweite Halterungsteil jeweils zumindest eine erste Rastebene mit wenigstens einem ersten der jeweiligen Rastelemente und jeweils zumindest eine zweite Rastebene mit wenigstens einem zweiten der jeweiligen Rastelemente auf. Je Rastebene weist insbesondere zumindest eines der Halterungsteile mehrere Rastelemente auf. Die Verbindung der Halterungsteile miteinander ist somit besonders sicher.

Vorzugsweise bildet zumindest eines der Halterungsteile einen Abschnitt zur Anlage am Blendrahmen an einer in Verstellrichtung liegenden Seite des Blendrahmens aus, wobei der Abschnitt elastisch abwinkelbar ausgebildet ist, insbesondere wobei die Halterungsteile in montierter Stellung der Halterung zur klemmenden Verbindung mit dem Blendrahmen mittels elastischer Abwinkelung des Abschnitts gegen den Blendrahmen verspannbar sind. Die Verspannung erfolgt insbesondere durch eine elastische Abwinkelung des Abschnitts relativ zu einem weiteren Teil der Halterung. Der Abschnitt ist vor der Verspannung insbesondere zur Blendrahmenseite angewinkelt angeordnet und nach der Verspannung zumindest in einem geringeren Maß zum Blendrahmen angewinkelt, insbesondere parallel zum Blendrahmen angeordnet. Vorzugsweise beträgt ein Winkel des den Befestigungsanschlag ausbildenden Verbindungsabschnitts zum abzuwinkelnden Abschnitt vor der Verspannung kleiner 90 Grad, bevorzugt 50 bis 89 Grad, besonders bevorzugt 60 bis 89 Grad, weiter besonders bevorzugt 70 bis 89 Grad. Somit wird ein fester Sitz der Halterung am Blendrahmen erzielt. Relativbewegungen zwischen Halterung und Blendrahmen sowie daraus resultierende Geräusche werden reduziert.

In einer bevorzugten Ausgestaltung der Erfindung sind das erste Halterungsteil und das zweite Halterungsteil zum Lösen voneinander in montierter Stellung der Halterung in eine quer zur Verstellrichtung liegende Richtung relativ zueinander verschiebbar. Die Halterung weist dann wenigstens ein, insbesondere als Vorsprung eines der Halterungsteile und/oder als separates Halteelement der Halterung ausgebildetes, Begrenzungselement zum Begrenzen einer ungewollten Verschiebung der Halterungsteile relativ zueinander in diese Richtung auf. Die insbesondere vorhandenen Rastelemente begrenzen in der Regel nur eine Verschiebung in eine Richtung, hier in Verstellrichtung. Zum Verhindern oder wenigstens Begrenzen eines unerwünschten Lösens der beiden Halterungsteile voneinander ist es daher vorteilhaft ein derartiges Begrenzungselement vorzusehen.

Ein als Vorsprung ausgebildetes Begrenzungselement kann als in quer zur Verstellrichtung vorstehender Abschnitt wenigstens eines der Halterungsteile ausgebildet sein. Der Vorsprung kann an wenigstens einem, insbesondere beiden, der Halterungsteile an einem jeweiligen in quer zur Verstellrichtung liegenden Ende des Halterungsteils angeordnet sein. In montierter Stellung der Halterung ragt der Vorsprung insbesondere in eine zur Mitte des Blendrahmens gerichtete Richtung und überdeckt in diese Richtung somit zumindest bereichsweise das jeweils andere Halterungsteil. Somit wird die Bewegung dieses Halterungsteils begrenzt. Bei einer elastisch verformbaren Halterung kann die durch den Vorsprung erzeugte Begrenzung durch aufbringen einer bestimmten Kraft überwunden und die Halterungsteile dann voneinander gelöst werden.

Ein als separates Halteelement ausgebildetes Begrenzungselement umgibt vorzugsweise beide Halterungsteile, insbesondere in dem Verbindungsabschnitt der Halterung, an wenigstens drei Seiten. Es kann die Halterungsteile auch zumindest abschnittsweise an einer vierten, quer zur Verstellrichtung liegenden Seite umgeben. Dazu kann das Halteelement im Querschnitt beispielsweise C-, U-, O-förmig oder dergleichen ausgebildet sein. Ein Halteelement mit offenem, also etwa C-förmigem, Umfang hat jedoch den Vorteil, dass dieses auf besonders einfache Weise montiert bzw. demontiert werden kann. Hierzu ist das Halteelement insbesondere elastisch verformbar ausgebildet und vorzugsweise aus einem Kunststoff hergestellt.

Bevorzugt ist die Halterung aus einem Kunststoff, beispielsweise aus Polyurethan, hergestellt. Dadurch können die vorbeschriebenen, von einer Elastizität der Halterung abhängigen Merkmale auf einfache Weise verwirklicht werden.

Die Halterung ist insbesondere mittels Tiefziehen oder Spritzguss hergestellt. Somit ist die Halterung vergleichsweise einfach und kostengünstig herstellbar.

Die erfindungsgemäße Sonnen-, Insekten-, Nager-, Staub- und/oder Pollenschutzvorrichtung umfasst ein Flächenelement zur Abdeckung eines Fensters oder einer Tür und zumindest eine Halterung einer der vorbeschriebenen Ausführungsformen zur Befestigung des Flächenelements an einem Blendrahmen des Fensters oder der Tür. Somit kommen der Sonnen-, Insekten-, Nager-, Staub- und/oder Pollenschutzvorrichtung die vorstehend im Zusammenhang mit der Halterung beschriebenen Vorteile zugute.

Weitere Vorteile und Einzelheiten der Erfindung sind der nachfolgenden Figurenbeschreibung zu entnehmen.

Die Figuren zeigen schematisch:
- Fig. 1: eine Vorderansicht eines Fensters mit erfindungsgemäßer Sonnen-, Insekten-, Nager-, Staub- und/oder Pollenschutzvorrichtung und erfindungsgemäßer Halterung,
- Fig. 2: eine Schnittansicht des Gegenstands aus Fig. 1 gemäß Linie II-II aus Fig. 1,
- Fig. 3: eine Detailansicht des Gegenstands aus Fig. 2 gemäß Detail III aus Fig. 2,
- Fig. 4: eine perspektivische Ansicht einer weiteren Ausführungsform eines ersten Halterungsteils einer erfindungsgemäßen Halterung,
- Fig. 5: eine Seitenansicht des ersten Halterungsteils aus Fig. 4,
- Fig. 6: eine perspektivische Ansicht einer weiteren Ausführungsform eines ersten Halterungsteils einer erfindungsgemäßen Halterung,
- Fig. 7: eine Seitenansicht des ersten Halterungsteils aus Fig. 6,
- Fig. 8: eine perspektivische Ansicht einer weiteren Ausführungsform eines ersten Halterungsteils einer erfindungsgemäßen Halterung,
- Fig. 9: eine Seitenansicht des ersten Halterungsteils aus Fig. 8,
- Fig. 10: eine perspektivische Ansicht einer weiteren Ausführungsform eines ersten Halterungsteils einer erfindungsgemäßen Halterung,
- Fig. 11: eine Seitenansicht des ersten Halterungsteils aus Fig. 10,
- Fig. 12: eine perspektivische Ansicht einer weiteren Ausführungsform eines zweiten Halterungsteils einer erfindungsgemäßen Halterung,
- Fig. 13: eine Seitenansicht des zweiten Halterungsteils aus Fig. 12,
- Fig. 14: eine perspektivische Ansicht einer weiteren Ausführungsform eines zweiten Halterungsteils einer erfindungsgemäßen Halterung,
- Fig. 15: eine Seitenansicht des zweiten Halterungsteils aus Fig. 14,
- Fig. 16: eine perspektivische Ansicht einer weiteren Ausführungsform eines zweiten Halterungsteils einer erfindungsgemäßen Halterung,
- Fig. 17: eine Seitenansicht des zweiten Halterungsteils aus Fig. 16,
- Fig. 18: eine perspektivische Ansicht einer weiteren Ausführungsform eines zweiten Halterungsteils einer erfindungsgemäßen Halterung,
- Fig. 19: eine Seitenansicht des zweiten Halterungsteils aus Fig. 18,
- Fig. 20: eine Seitenansicht einer weiteren Ausführungsform einer erfindungsgemäßen Halterung und
- Fig. 21: eine perspektivische Ansicht der Halterung aus Fig. 20.

Gleich oder ähnlich wirkende Teile sind - sofern dienlich - mit identischen Bezugsziffern versehen. Die nachfolgend beschriebenen Merkmale und Details der Erfindung können auch in anderen Kombinationen als in den Ausführungsbeispielen gezeigt Gegenstand der Erfindung sein.

Fig. 1 und Fig. 2 zeigen ein Fenster 10 mit einem Blendrahmen 8 und einem Fensterflügel 13 (vgl. Fig. 2). An dem Blendrahmen 8 ist eine Sonnen-, Insekten-, Nager-, Staub- und/oder Pollenschutzvorrichtung 6, umfassend ein Flächenelement 4 sowie vorliegend mehrere Halterungen 2, mittels der Halterungen 2 angebracht. Vorliegend sind je umfangsseitiger Flächenelementseite zwei Halterungen 2, also insgesamt acht Halterungen 2, vorgesehen.

Fig. 3 zeigt im Detail eine der Halterungen 2 zur Befestigung des sich flächig erstreckenden Flächenelements 4. Das Flächenelement 4 umfasst vorliegend ein als Schutzgitter 7 ausgebildetes Bespannungsmaterial sowie einen das Schutzgitter 7 umrandenden Flächenelementrahmen 13. Mittels der Halterung 2 ist das Flächenelement 4 an dem Blendrahmen 8 des Fensters 10 angebracht. Dabei hat die Halterung 2 einen Verbindungsbereich 12 zur Verbindung mit dem Flächenelement 4 und bildet einen Befestigungsraum 14 aus, in den ein Abschnitt 9 des Blendrahmens 8, insbesondere ein zum Fensterinneren hervorstehender Blendrahmensteg, einzuführen ist. Die Halterung 2 hat einen zweiteiligen Aufbau mit einem separaten ersten Halterungsteil 16 sowie einem in dargestellter, montierter Stellung der Halterung 2 mit dem ersten Halterungsteil 16 in Eingriff stehenden separaten zweiten Halterungsteil 18. Das erste Halterungsteil 16 und das zweite Halterungsteil 18 sind zur Anpassung des Befestigungsraums 14 an unterschiedliche Blendrahmenstärken 20 zueinander in eine Verstellrichtung 22 verstellbar ausgebildet. Somit kann die Halterung 2 auf einfache Weise und beschädigungsfrei montiert sowie flexibel an verschiedene Blendrahmenstärken 20 angepasst werden.

Vorliegend bildet der Verbindungsbereich 12 einen Aufnahmeraum 24 aus, in den ein Abschnitt 5 des Flächenelements 4 einzuführen ist. Der Aufnahmeraum 24 ist, wie dargestellt, insbesondere eine durch das erste Halterungsteil 16 an drei Seiten 25, 27, 29 begrenzte Aufnahmenut. Das erste Halterungsteil 16 bildet einen Klips zur Verbindung mit dem Flächenelement 4 aus. Dies ermöglicht eine beschädigungsfreie Verbindung der Halterung 2 mit dem Flächenelement 4.

Das erste Halterungsteil 16 bildet vorliegend einen den Aufnahmeraum 24 begrenzenden Aufnahmeanschlag 26 aus, bis zu dem das Flächenelement 4 in seiner Einführrichtung 3 durch eine dem Aufnahmeanschlag 26 gegenüberliegende Aufnahmeöffnung 32 des Aufnahmeraums 24 einzuführen ist. Das Flächenelement 4 liegt somit in montierter Stellung an dem Aufnahmeanschlag 26 und in definierter Position an.

Der Befestigungsraum 14 ist vorliegend eine an drei Seiten 15, 17, 19 und sowohl durch das erste Halterungsteil 16 als auch durch das zweite Halterungsteil 18 begrenzte Befestigungsnut. Somit kann die Halterung 2 zur einfachen Montage mit dem Blendrahmen 8 mit dieser Befestigungsnut auf den Steg des Blendrahmens 8 aufgesetzt werden.

Der Befestigungsraum 14 ist an seiner mittleren Seite 17 durch einen Befestigungsanschlag 38 begrenzt, bis zu dem der Blendrahmen 8 in seiner Einführrichtung 30 durch eine dem Befestigungsanschlag 38 gegenüberliegende Einführöffnung 40 des Befestigungsraums 14 einzuführen ist.

Die Aufnahmeöffnung 32 des Aufnahmeraums 24 und die Einführöffnung 40 des Befestigungsraums 14 sind zur einfachen Montage der Halterung 2 vorliegend auf entgegengesetzten Seiten 42, 44 der Halterung 2 angeordnet.

Der Befestigungsraum 14 wird auf einer ersten Seite 46 durch das erste Halterungsteil 16 und auf einer der ersten Seite 46 gegenüberliegenden zweiten Seite 48 durch das zweite Halterungsteil 18 begrenzt. Somit kann auf einfache Weise die Erstreckung des Befestigungsraums 14 in Verstellrichtung 22 durch die Stellung der Halterungsteile 16, 18 zueinander beeinflusst werden.

Das erste Halterungsteil 16 und das zweite Halterungsteil 18 sind zur Anpassung des Befestigungsraums 14 an unterschiedliche Blendrahmenstärken 20 in Verstellrichtung 22 verschiebbar miteinander verbindbar. Somit kann die Stellung der Halterungsteile 16, 18 zueinander auf einfache Weise verändert werden.

Das zweite Halterungsteil 18 hat einen quer zur Verstellrichtung 22 verlaufenden Haltearm 50, der in montierter Stellung der Halterung 2 zum Übergreifen des Blendrahmens 8 an dessen dem Flächenelement 4 abgewandten Seite 52 ausgebildet ist. Somit wird auf einfache Weise eine formschlüssige Verbindung von Halterung 2 und Blendrahmen 8 erzielt.

Ein Teil 51 des Haltearms 50 steht relativ zu einem Rest 53 des Haltearms 50 in zur Mitte des Befestigungsraums 14 gerichteter Richtung 55 hervor. Insbesondere ist der Teil 51 dazu ausgebildet, eine innenseitig am Blendrahmen 8 angeordnete Dichtung 54, insbesondere eine Anschlagdichtung für den Fensterflügel 11, in montierter Stellung der Halterung 2 zumindest teilweise zu umgreifen. Vorliegend ist der Teil 51 des Haltearms 50 zum Inneren des Befestigungsraums 14 gekrümmt ausgebildet. Die Verbindung von Halterung 2 zu Blendrahmen 8 ist somit besonders sicher.

Die Sicherheit der Verbindung von Halterung 2 und Blendrahmen 8 ist weiter verbesserbar, indem der Haltearm 50, wie in Fig. 12 und Fig. 13 dargestellt, an seiner dem Befestigungsraum 14 zugewandten Seite 56 zumindest einen als Rippe ausgebildeten Vorsprung 58 zur verbesserten Verbindung mit dem Blendrahmen 8 aufweist. Alternativ oder ergänzend kann das zweite Halterungsteil 18 eine zusätzliche Abwinkelung 59 zum zumindest teilweisen Hintergreifen der Dichtung 54 aufweisen. Vorliegend ist die Abwinkelung 59 als an einem Ende des Haltearms 50 angeordnete und zur Dichtung 54 (vgl. Fig. 3) gerichtete Wandung ausgebildet.

Der in Fig. 3 gezeigte Befestigungsanschlag 38 wird durch einen Verbindungsabschnitt 60 der Halterung 2 gebildet, in dem das erste Halterungsteil 16 und das zweite Halterungsteil 18 miteinander rastend und verstellbar verbunden sind. Der Verbindungsabschnitt 60 verläuft mit seiner Längserstreckung in Verstellrichtung 22. Eines der Halterungsteile 16, 18 bildet in diesem dem Verbindungsabschnitt 60 eine Führung für das andere der Halterungsteile 16, 18 aus, wobei das eine der Halterungsteile 16, 18 das andere der Halterungsteile 16, 18 zur sicheren Verbindung miteinander teilweise umgreift. Im vorliegenden Fall umgreift das zweite Halterungsteil 18 das erste Halterungsteil 16, insbesondere auch mit dem zweiten Halterungsteil 18 in Eingriff stehende zweite Rastelemente 64 des ersten Halterungsteils 16, in dem Verbindungsabschnitt 60.

Eines der Halterungsteile 16, 18, vorliegend das zweite Halterungsteil 18, weist zumindest ein einstückig damit ausgebildetes erstes Rastelement 62 auf. Zur verstellbar rastenden Verbindung mit diesem ersten Rastelement 62 weist das andere der Halterungsteile 16, 18, vorliegend das erste Halterungsteil 16, mehrere einstückig damit ausgebildete zweite Rastelemente 64 auf. Somit können, abhängig davon welches der zweiten Rastelemente 64 mit dem ersten Rastelement 62 in Eingriff steht, unterschiedliche Stellungen der Halterungsteile 16, 18 zueinander und somit unterschiedliche Erstreckungen des Befestigungsraums 14 in Verstellrichtung 22 verwirklicht werden.

Zumindest eines der Halterungsteile 16, 18 bildet einen Abschnitt 70 zur Anlage am Blendrahmen 8 an einer in Verstellrichtung 22 liegenden Seite 72 des Blendrahmens 8 aus, wobei der Abschnitt 70 elastisch abwinkelbar ausgebildet ist. Zur einfachen Abwinkelung ist der Abschnitt 70 vorliegend über einen kreissegment- bzw. kreisbogenförmigen Biegeabschnitt 73 mit dem Rest des Halterungsteils 16 verbunden. Die Halterungsteile 16, 18 sind somit insbesondere in montierter Stellung der Halterung 2 zur klemmenden Verbindung mit dem Blendrahmen 8 mittels elastischer Abwinkelung des Abschnitts 70 gegen den Blendrahmen 8 verspannbar. Dazu kann beispielsweise durch händisches Zusammendrücken der Halterungsteile 16, 18 in Verstellrichtung 22 ein Winkel 80 zwischen Abschnitt 70 und Verbindungsabschnitt 60 vergrößert, und zugleich ein Winkel zwischen Abschnitt 70 und der Seite 72 des Blendrahmens 8 verringert, werden. Die Verbindung ist somit bewegungs- und geräuschreduziert und vergleichsweise sicher.

Fig. 4 und 5 zeigen eine Ausführungsform eines ersten Halterungsteils 16 mit einer Engstelle 36 des Aufnahmeraums 24 zum Fixieren des Flächenelements 4 (vgl. Fig. 3) in montierter Stellung. Dabei ist die Engstelle 36 durch Ausbeulungen 37 der den Aufnahmeraum 24 begrenzenden Teile des ersten Halterungsteils 16 gebildet. Die Ausbeulungen 37 sind zum Inneren des Aufnahmeraum 24 gerichtet und verengen den Aufnahmeraum 24 bereichsweise. Somit wird das Flächenelement 4, welches abschnittsweise eine die Größe der Engstelle 36 in Verstellrichtung 22 übersteigende Erstreckung, insbesondere Flächenelementrahmenstärke, in diese Richtung aufweist, in montierter Stellung durch die Ausbeulungen 37 in dem Aufnahmeraum 24 gehalten. Der Flächenelementrahmen 13 wird somit im Aufnahmeraum 24 gehalten.

Alternativ oder ergänzend zu der in Fig. 4 und 5 gezeigten Ausführungsform kann die Engstelle 36, wie in Fig. 6 und 7 gezeigt, durch in den Aufnahmeraum 24 ragende Stege 39 ausgebildet werden. Die Stege 39 sind in Einführrichtung 3 des Flächenelements 4 geneigt, sodass ein Einführen des Flächenelements 4 erleichtert und ein Lösen des ersten Halterungsteils 16 vom Flächenelement 4 entgegen der Einführrichtung 3 erschwert wird.

Das die mehreren einstückig damit ausgebildeten zweiten Rastelemente 64 aufweisende Halterungsteil 16, 18, vorliegend das erste Halterungsteil 16, ist in Verstellrichtung 22 kürzbar ausgebildet. Dazu sind die zweiten Rastelemente 64 an einem in Verstellrichtung 22 liegenden Ende des ersten Halterungsteils 16 angeordnet. Zudem weist das erste Halterungsteil 16 vorliegend zumindest eine als Einkerbung ausgebildete Trennhilfe 74 auf. Die Trennhilfe 74 ist in Verstellrichtung 22 zwischen zwei zweiten Rastelementen 64 angeordnet. Somit kann ein einfaches Kürzen des ersten Halterungsteils 16 an der durch die Trennhilfe 74 markierten Stelle erfolgen. Die Halterung 2 ist somit flexibel an eher geringe Blendrahmenstärken anpassbar. Fig. 8 und 9 zeigen eine weitere Ausführungsform eines ersten Halterungsteils 16 mit einem parallel zum Aufnahmeanschlag 26 angeordneten, den Aufnahmeanschlag 26 versteifenden zusätzlichen Versteifungsboden 34. Somit ist der den Aufnahmeraum 24 ausbildende Teil des ersten Halterungsteils 16 besonders stabil. Alternativ oder ergänzend weist die die außenseitige, dem Blendrahmen 8 (vgl. Fig. 3) in montierter Stellung abgewandte Seite 29 des Aufnahmeraums 24 begrenzende Wand relativ zu der restlichen Halterung 2 eine vergrößerte Wandstärke auf.

Wie in Fig. 10 und 11 sowie 14 bis 19 dargestellt, weisen das erste Halterungsteil 16 und das zweite Halterungsteil 18 vorliegend jeweils zumindest eine erste Rastebene 66 mit wenigstens einem ersten der jeweiligen Rastelemente 62, 64 und jeweils zumindest eine zweite Rastebene 68 mit wenigstens einem zweiten der jeweiligen Rastelemente 62, 64 auf. Die Verbindung der Halterungsteile miteinander ist somit besonders sicher.

Fig. 10 und 11 zeigen eine Ausführungsform eines ersten Halterungsteils 16 mit einem in Verstellrichtung 22 verlaufenden Mittelsteg 76 sowie zwei auf entgegengesetzten Seiten des Mittelstegs 76 angeordneten Rastebenen 66, 68. Jede der Rastebenen weist vorliegend eine Vielzahl von zweiten Rastelementen 64 auf.

Zudem weist das erste Halterungsteil ein einstückig damit ausgebildetes und insbesondere als Steg ausgebildetes Auflageelement 78 zur Auflage auf dem Blendrahmen 8 (vgl. Fig. 3) an seiner zur Verstellrichtung 22 parallelen Seite auf. Somit weisen vorzugsweise beide Halterungsteile 16, 18 einen definierten Anschlag am Blendrahmen 8 quer zur Verstellrichtung 22 auf.

Bei der in Fig. 14 und 15 gezeigten Ausführungsform eines zweiten Halterungsteils 18 ist je Rastebene 66, 68 jeweils ein erstes Rastelement 62 vorgesehen. Dazu weist das zweite Halterungsteil 18 zwei parallel zueinander angeordnete Wandungen auf, die jeweils eine der Rastebenen 66, 68 ausbilden. Die ersten Rastelemente 62 der Rastebenen 66, 68 sind einander zugewandt. Somit kann zur einfachen Verbindung der Halterungsteile 16, 18 das erste Halterungsteil 16 zwischen den zwei Wandungen des zweiten Halterungsteils 18 angeordnet werden.

Die Fig. 16 und 17 zeigen ein weiteres zweites Halterungsteil 18 mit mehreren Rastebenen 66, 68, wobei zumindest eine der Rastebenen 66, 68, vorliegend die zweite Rastebene 68, mehrere erste Rastelemente 62 aufweist. Dabei können die ersten Rastelemente 62, wie dargestellt, derart in Verstellrichtung 22 voneinander beabstandet angeordnet sein, dass in montierter Stellung der Halterung 2 zumindest eines der zweiten Rastelemente 64 (vgl. Fig. 3) dazwischen angeordnet ist und nicht mit den ersten Rastelementen 62 in Eingriff steht.

Fig. 18 und 19 zeigen ein weiteres zweites Halterungsteil 18 mit mehreren Rastebenen 66, 68, wobei jede der Rastebenen 66, 68 eine Vielzahl von ersten Rastelementen 62 aufweist. Die Verbindung der Halterungsteile 16, 18 miteinander ist somit besonders sicher.

Fig. 20 und 21 zeigen eine weitere Ausführungsform einer erfindungsgemäßen Halterung 2 mit einem ersten Halterungsteil 16 sowie einem zweiten Halterungsteil 18. Zur formschlüssigen Anpassung an Flächenelemente 4 mit im Querschnitt kreisförmigem Flächenelementrahmen 13 (vgl. Fig. 3) bildet ein hier kreisbogenförmig gekrümmt verlaufender Begrenzungsabschnitt 82 des ersten Halterungsteils 16 einen Aufnahmeraum 24 mit im Querschnitt kreisbogenförmiger Begrenzung bzw. Kontur aus. An dem in Verstellrichtung 22 äußeren, also dem dem Blendrahmen 8 abzuwendenden Ende des Begrenzungsabschnitts 82 weist dieser einen Griffabschnitt 84 auf. Dieser Griffabschnitt 84 dient sowohl auf Einführrampe zum schonenden Einführen des Flächenelements 4 in den Aufnahmeraum 24 als auch zum Vergrößern einer mit dem Flächenelement 4 in Kontakt stehenden Fläche, wodurch das Flächenelement 4 vor Beschädigungen geschützt ist. An einem insbesondere parallel zum Flächenelement 4 anzuordnenden Abschnitt des ersten Halterungsteils 16, von dem aus sich ein Auflageelement 78 in zum Befestigungsraum 14 gerichteter Richtung erstreckt, weist das erste Halterungsteil 16 vorliegend auf der dem Aufnahmeraum 24 zugwandten, d.h. dem Befestigungsraum 14 abgewandten, Seite eine Verjüngung auf ist somit besonders materialsparend ausgestaltet.

Das zweite Halterungsteil 18 weist einen hier bogenförmig verlaufenden Haltearm 50 auf, der zum zumindest teilweisen Umgreifen einer innenseitig am Blendrahmen 8 angeordneten Dichtung 54 (vgl. Fig. 3) in montierter Stellung der Halterung 2 zunehmend in zur Mitte des Befestigungsraums 14 gerichteter Richtung verläuft, hier insbesondere in diese Richtung gekrümmt ist. An seinem Ende weist der Haltearm 50 mehrere, hier vier, Vorsprünge 58 zum verbesserten Halt an der Dichtung 54 auf. Somit ist ein Sitz der Halterung 2 am Blendrahmen 8 besonders sicher.

In einem Verbindungsabschnitt 60 weist die Halterung 2 in Fig. 20 und 21 ein als separates Halteelement der Halterung 2 ausgebildetes Begrenzungselement 86 (zur verbesserten Anschaulichkeit in Fig. 20 transparent dargestellt) zum Begrenzen einer ungewollten Verschiebung der Halterungsteile 16, 18 relativ zueinander quer zur Verstellrichtung 22 und parallel zum Blendrahmenprofil auf. Das Begrenzungselement 86 ist hier als annähernd C-förmiger Klips ausgebildet und umschließt die Halterungsteile 16, 18 an vier Seiten, hier oben, links, rechts und abschnittsweise unten.

In Fig. 20 ist zudem erkennbar, dass das zweite Halterungsteil 18 hier einen in Verstellrichtung 22 verlaufenden, insbesondere gekrümmt bzw. bogenförmig ausgebildeten, Steg aufweist, welcher das erste Halterungsteil 16 im Verbindungsabschnitt 60, insbesondere auf der zur Mitte des Blendrahmens 8 liegenden Seite, übergreift. Somit ist die Halterung 2 in einem Kontaktbereich zu einem Tür- oder Fensterflügel ohne Übergang und vorteilhaft glatt. Zudem ist vorliegend das erste Halterungsteil 16 mit relativ zu dem zweiten Halterungsteil 18 größerer Material-, insbesondere Wandstärke, insbesondere zumindest im Begrenzungsabschnitt 82, ausgebildet und somit hinsichtlich der im Betrieb der Halterung 2 auftretenden Belastungen vorteilhaft ausgestaltet.

**Bezugsziffernliste**

| | | | |
|---|---|---|---|
| 2 | Halterung | 34 | Versteifungsboden |
| 3 | Einführrichtung des Flächenelements | 36 | Engstelle |
| 4 | Flächenelement | 37 | Ausbeulung |
| 5 | Abschnitt des Flächenelements | 38 | Befestigungsanschlag |
| 6 | Sonnen-, Insekten-, Nager-, Staub- und/oder Pollenschutzvorrichtung | 39 | Steg |
| 7 | Schutzgitter | 40 | Einführöffnung |
| 8 | Blendrahmen | 42, 44 | Halterungsseiten |
| 9 | Abschnitt des Blendrahmens | 46, 48 | Befestigungsraumseiten |
| 10 | Fenster | 50 | Haltearm |
| 11 | Fensterflügel | 51 | Teil des Haltearms |
| 12 | Verbindungsbereich | 52 | Blendrahmenseite |
| 13 | Flächenelementrahmen | 53 | Rest des Haltearms |
| 14 | Befestigungsraum | 54 | Dichtung |
| 15 | Befestigungsnutseite | 55 | Richtung |
| 16 | erstes Halterungsteil | 56 | Haltearmseite |
| 17 | Befestigungsnutseite | 58 | Vorsprung |
| 18 | zweites Halterungsteil | 60 | Verbindungsabschnitt der Halterung |
| 19 | Befestigungsnutseite | 62 | erstes Rastelement |
| 20 | Blendrahmenstärke | 64 | zweites Rastelement |
| 22 | Verstellrichtung | 66 | erste Rastebene |
| 24 | Aufnahmeraum | 68 | zweite Rastebene |
| 25 | Aufnahmenutseite | 70 | Halterungsteilabschnitt |
| 26 | Aufnahmeanschlag | 72 | Blendrahmenseite |
| 27 | Aufnahmenutseite | 73 | Biegeabschnitt |
| 29 | Aufnahmenutseite | 74 | Trennhilfe |
| 30 | Einführrichtung des Blendrahmens | 76 | Mittelsteg |
| 32 | Aufnahmeöffnung | 78 | Auflageelement |
| | | 80 | Winkel |
| | | 82 | Begrenzungsabschnitt |
| | | 84 | Griffabschnitt |
| | | 86 | Begrenzungselement |

## Patentansprüche

1. Halterung (2) zur Befestigung eines Flächenelements (4) einer Sonnen-, Insekten-, Nager-, Staub- und/oder Pollenschutzvorrichtung (6) an einem Blendrahmen (8) eines Fensters (10) oder einer Tür, wobei die Halterung (2) einen Verbindungsbereich (12) zur Verbindung mit dem Flächenelement (4) aufweist und wobei die Halterung (2) einen Befestigungsraum (14) ausbildet, in den ein Abschnitt (9) des Blendrahmens (8) einzuführen ist, **dadurch gekennzeichnet, dass** die Halterung (2) einen zweiteiligen Aufbau mit einem separaten ersten Halterungsteil (16) sowie einem in montierter Stellung der Halterung (2) mit dem ersten Halterungsteil (16) in Eingriff stehenden separaten zweiten Halterungsteil (18) aufweist und dass das erste Halterungsteil (16) und das zweite Halterungsteil (18) zur Anpassung des Befestigungsraums (14) an unterschiedliche Blendrahmenstärken (20) zueinander in eine Verstellrichtung (22) verstellbar ausgebildet sind.

2. Halterung (2) nach Anspruch 1, **dadurch gekennzeichnet, dass** der Verbindungsbereich (12) einen Aufnahmeraum (24) ausbildet, in den ein Abschnitt (5) des Flächenelements (4) einzuführen ist, insbesondere wobei der Aufnahmeraum (24) eine durch das erste Halterungsteil (16) insbesondere an drei Seiten (25, 27, 29) begrenzte Aufnahmenut ist, insbesondere wobei das erste Halterungsteil (16) einen den Aufnahmeraum (24) begrenzenden Aufnahmeanschlag (26) ausbildet, bis zu dem das Flächenelement (4) in seiner Einführrichtung (3) durch eine dem Aufnahmeanschlag (26) gegenüberliegende Aufnahmeöffnung (32) des Aufnahmeraums (24) einzuführen ist.

3. Halterung (2) nach Anspruch 2, **dadurch gekennzeichnet, dass** der Aufnahmeraum (24) im Querschnitt eine zumindest teilweise gekrümmte und insbesondere kreisbogenförmige Kontur aufweist.

4. Halterung (2) nach einem der vorhergehenden Ansprüche 2 oder 3, **dadurch gekennzeichnet, dass** der Aufnahmeraum (24) im Querschnitt offen ausgebildet ist, insbesondere wobei ein den Aufnahmeraum (24) begrenzender Begrenzungsabschnitt (82) des ersten Halterungsteils (16) an einem seiner Enden einen abgewinkelten Griffabschnitt (84) aufweist.

5. Halterung (2) nach einem der vorhergehenden Ansprüche 2 bis 4, **dadurch gekennzeichnet, dass** das erste Halterungsteil (16) eine Engstelle (36) des Aufnahmeraums (24) zum Fixieren des Flächenelements (4) in montierter Stellung aufweist.

6. Halterung (2) nach einem der vorhergehenden Ansprüche, **dadurch gekennzeichnet, dass** der Befestigungsraum (14) eine vorzugsweise an drei Seiten (15, 17, 19) und insbesondere sowohl durch das erste Halterungsteil (16) als auch durch das zweite Halterungsteil (18) begrenzte Befestigungsnut ist und/oder **gekennzeichnet durch** einen den Befestigungsraum (14) begrenzenden Befestigungsanschlag (38), bis zu dem der Blendrahmen (8) in seiner Einführrichtung (30) durch eine dem Befestigungsanschlag (38) gegenüberliegende Einführöffnung (40) des Befestigungsraums (14) einzuführen ist.

7. Halterung (2) nach einem der vorhergehenden Ansprüche 2 bis 6, **dadurch gekennzeichnet, dass** eine Aufnahmeöffnung (32) des Aufnahmeraums (24) und eine Einführöffnung (40) des Befestigungsraums (14) auf entgegengesetzten Seiten (42, 44) der Halterung (2) angeordnet sind.

8. Halterung (2) nach einem der vorhergehenden Ansprüche, **dadurch gekennzeichnet, dass** der Befestigungsraum (14) auf einer ersten Seite (46) durch das erste Halterungsteil (16) und auf einer der ersten Seite (46) gegenüberliegenden zweiten Seite (48) durch das zweite Halterungsteil (18) begrenzt wird, insbesondere wobei das erste Halterungsteil (16) und das zweite Halterungsteil (18) zur Anpassung des Befestigungsraums (14) an unterschiedliche Blendrahmenstärken (20) in Verstellrichtung (22) verschiebbar miteinander verbindbar sind.

9. Halterung (2) nach einem der vorhergehenden Ansprüche, **dadurch gekennzeichnet, dass** das zweite Halterungsteil (18) einen quer zur Verstellrichtung (22) verlaufenden Haltearm (50) aufweist, der in montierter Stellung der Halterung (2) zum Übergreifen des Blendrahmens (8) an dessen dem Flächenelement (4) abgewandten Seite (52) ausgebildet ist, insbesondere wobei ein Teil (51) des Haltearms (50) relativ zu einem Rest (53) des Haltearms (50) in zur Mitte des Befestigungsraums (14) gerichteter Richtung (55) hervorsteht.

10. Halterung (2) nach Anspruch 9, **dadurch gekennzeichnet, dass** der Haltearm (50) zum zumindest teilweisen Umgreifen einer innenseitig am Blendrahmen (8) angeordneten Dichtung (54) in montierter Stellung der Halterung (2) in zur Mitte des Befestigungsraums (14) gerichteter Richtung gekrümmt oder abgewinkelt ausgebildet ist.

11. Halterung (2) nach Anspruch 9 oder 10, **dadurch gekennzeichnet, dass** der Haltearm (50) an seiner dem Befestigungsraum (14) zugewandten Seite (56), insbesondere an einem Ende des Haltearms (50), zumindest einen insbesondere als Rippe ausgebildeten Vorsprung (58) zur verbesserten Verbindung mit dem Blendrahmen (8) aufweist.

12. Halterung (2) nach einem der vorhergehenden Ansprüche, **dadurch gekennzeichnet, dass** eines der Halterungsteile (16, 18) zumindest ein einstückig damit ausgebildetes erstes Rastelement (62) aufweist und das andere Halterungsteil (16, 18) mehrere einstückig damit ausgebildete zweite Rastelemente (64) zur verstellbar rastenden Verbindung mit dem ersten Rastelement (62) aufweist, insbesondere wobei das erste Halterungsteil (16) und das zweite Halterungsteil (18) jeweils zumindest eine erste Rastebene (66) mit wenigstens einem ersten der jeweiligen Rastelemente (62, 64) und jeweils zumindest eine zweite Rastebene (68) mit wenigstens einem zweiten der jeweiligen Rastelemente (62, 64) aufweisen.

13. Halterung (2) nach einem der vorhergehenden Ansprüche, **dadurch gekennzeichnet, dass** zumindest eines der Halterungsteile (16, 18) einen Abschnitt (70) zur Anlage am Blendrahmen (8) an einer in Verstellrichtung (22) liegenden Seite (72) des Blendrahmens (8) ausbildet, wobei der Abschnitt (70) elastisch abwinkelbar ausgebildet ist, insbesondere wobei die Halterungsteile (16, 18) in montierter Stellung der Halterung (2) zur klemmenden Verbindung mit dem Blendrahmen (8) mittels elastischer Abwinkelung des Abschnitts (70) gegen den Blendrahmen (8) verspannbar sind.

14. Halterung (2) nach einem der vorhergehenden Ansprüche, **dadurch gekennzeichnet, dass** die Halterungsteile (16, 18) in montierter Stellung der Halterung (2) in eine quer zur Verstellrichtung (22) liegende Richtung relativ zueinander verschiebbar sind, und dass die Halterung (2) wenigstens ein, insbesondere als Vorsprung eines der Halterungsteile (16, 18) und/oder als separates Halteelement der Halterung (2) ausgebildetes, Begrenzungselement (86) zum Begrenzen einer ungewollten Verschiebung der Halterungsteile (16, 18) relativ zueinander aufweist.

15. Sonnen-, Insekten-, Nager-, Staub- und/oder Pollenschutzvorrichtung (6), umfassend ein Flächenelement (4) zur Abdeckung eines Fensters (10) oder einer Tür und zumindest eine Halterung (2) zur Befestigung des Flächenelements (4) an einem Blendrahmen (8) des Fensters (10) oder der Tür, **dadurch gekennzeichnet, dass** die Halterung (2) nach einem der Ansprüche 1 bis 14 ausgebildet ist.
